# EUROPÄISCHE PATENTSCHRIFT

(11) **EP 1 632 679 B1**
(45) Veröffentlichungstag und Bekanntmachung des Hinweises auf die Patenterteilung: **26.03.2008**
(21) Anmeldenummer: 05019359.8
(22) Anmeldetag: 06.09.2005
(51) Int. Cl.: F15B 11/036

(54) **Elektropneumatischer Stellungsregler**
Electropneumatic position controller
Controleur de position électropneumatique

(30) Priorität: 06.09.2004 DE 102004043062
(43) Veröffentlichungstag der Anmeldung: 08.03.2006
(73) Patentinhaber: SIEMENS AKTIENGESELLSCHAFT, 80333 München (DE)
(72) Erfinder: Meinhof, Andre-Heinrich, 76287 Rheinstetten (DE)

(56) Entgegenhaltungen:
- DE-A1- 4 244 573
- DE-A1- 19 943 691
- US-A- 4 561 345

## Beschreibung

Zur Steuerung von Prozessventilen werden häufig pneumatische Stellantriebe (Stellgeräte) eingesetzt, in denen eine auf das Stellglied wirkende Membran mit Hilfe eines gasförmigen Mediums, für das hier im Weiteren allgemein der Begriff "Luft" verwendet wird, mit Druck beaufschlagt und so ausgelenkt wird. Die Druckbeaufschlagung kann einseitig erfolgen, wobei die Membran auf der anderen Seite mit einer Feder belastet ist, oder sie kann zweiseitig erfolgen, wobei unterschiedliche Drücke auf beiden Seiten der Membran die Auslenkung verursachen. Die Regelung der Drücke erfolgt durch einen elektropneumatischen Stellungsregler, in dem ein elektrisch ansteuerbares Ventil unter Druck stehende Zuluft je nach Ansteuerung über zwei Abluftanschlüsse auf die beiden Membranseiten in dem Stellantrieb verteilt.

Die Erfindung geht somit entsprechend dem Oberbegriff des Anspruchs 1 von einem elektropneumatischen Stellungsregler aus, mit einer außen liegenden pneumatischen Schnittstelle, die einen Zuluftanschluss und zwei Abluftanschlüsse zum Anschluss eines pneumatisch antreibbaren Stellgeräts aufweist, und mit einem in dem Stellungsregler angeordneten elektrisch steuerbaren Ventil, das über einen ventileigenen Zuluftanschluss mit dem Zuluftanschluss der Schnittstelle und über zwei ventileigene Steuerluftanschlüsse mit den Abluftanschlüssen der Schnittstelle in Verbindung steht und über die Zuluftanschlüsse zugeführte Druckluft je nach Ansteuerung über die Steuerluftanschlüsse auf die Abluftanschlüsse verteilt.

Stellungsregler bzw. die von ihnen gesteuerten Stellantriebe sind üblicherweise so ausgelegt, dass im Ruhezustand und damit auch bei Ausfall der elektrischen Energie oder der Luftzufuhr das Prozessventil eine vorbestimmte sichere Stellung einnimmt und hält. Je nach Umstand kann es sich bei dieser Sicherheitsstellung um ein geöffnetes oder ein geschlossenes Prozessventil handeln.

Der Erfindung liegt die Aufgabe zugrunde, mit möglichst einfachen konstruktiven Mitteln die Sicherheitsstellung des Prozessventils an die Erfordernisse des Prozesses anpassen zu können.

Gemäß der Erfindung wird diese Aufgabe dadurch gelöst, dass entsprechend dem Kennzeichen des Anspruchs 1 der Stellungsregler über eine innere Schnittstelle für das Ventil mit einem zusätzlichen Zuluftanschluss und zwei zusätzlichen Abluftanschlüssen verfügt, die mit dem Zuluftanschluss und den Abluftanschlüssen der außen liegenden Schnittstelle unmittelbar verbunden sind, dass das Ventil in zwei unterschiedlichen Einbaulagen montierbar ist und dass der zusätzliche Zuluftanschluss und die zusätzlichen Abluftanschlüsse der inneren Schnittstelle und der weitere Zuluftanschluss und die Steuerluftanschlüsse des Ventils in übereinstimmenden Anschlussmustern derart angeordnet sind, dass jeder der beiden Steuerluftanschlüsse des Ventils in den beiden unterschiedlichen Einbaulagen mit jeweils einem anderen der beiden zusätzlichen Abluftanschlüsse der inneren Schnittstelle fluchtend verbunden ist und die Zuluftanschlüsse des Ventils und der inneren Schnittstelle in beiden Einbaulagen des Ventils miteinander fluchtend verbunden sind.

Eine Änderung der Sicherheitslage des Prozessventils lässt sich somit durch eine einfache Änderung der Einbaulage des Ventils in dem erfindungsgemäßen elektropneumatischen Stellungsregler herbeiführen. Dazu sind keine zusätzlichen Teile erforderlich; insbesondere müssen keine Rohrverbindungen gelegt bzw. verändert werden, weil die Verbindung zwischen dem Ventil und der innen liegenden Schnittstelle des Stellungsreglers rohrlos ist.

Zur weiteren Verringerung des konstruktiven Aufwandes sind vorzugsweise der Zuluftanschluss und die Abluftanschlüsse der äußeren Schnittstelle in demselben Anschlussmuster wie die der inneren Schnittstelle angeordnet, so dass die Anschlüsse der inneren Schnittstelle mit den entsprechenden Anschlüssen der äußeren Schnittstelle fluchten.

Um die elektrische Verbindung des Ventils mit der Elektronik des Stellungsreglers von der jeweiligen Einbaulage des Ventils weitgehend unabhängig zu machen, können die elektrischen Anschlüsse des Ventils auf einer Seite des Ventils angeordnet sein, deren Lage von der jeweiligen Einbaulage des Ventils unabhängig ist. Alternativ können die elektrischen Anschlüsse in doppelter Ausführung auf zwei Seiten des Ventils angeordnet sein, wobei in jeder der beiden Einbaulagen des Ventils entweder die eine oder die andere der beiden Seiten in ein und dieselbe Richtung zeigt. Schließlich kann die innere Schnittstelle des Stellungsreglers über zwei elektrische Steckverbinderteile in einer derartigen Anordnung verfügen, dass die elektrischen Anschlüsse des Ventils in jeder der beiden Einbaulagen mit einem der beiden Steckverbinderteile verbunden sind.

Zur weiteren Erläuterung der Erfindung wird im Folgenden auf die Figuren der Zeichnung Bezug genommen; im Einzelnen zeigen:
- Figur 1: ein Beispiel für ein Stellgerät mit einem daran montierten Stellungsregler und
- Figur 2: ein Beispiel für den Gehäuseboden des geöffneten Stellungsreglers mit dem darin einbaubaren Ventil.

Figur 1 zeigt ein Stellgerät 1, hier einen Schwenkantrieb, dessen aktuelle Schwenkposition über eine Drehwelle 2 erfassbar ist. An dem Stellgerät 1 ist ein Stellungsregler 3 montiert, der die aktuelle Schwenkposition des Stellgeräts 1 erfasst und in Abhängigkeit davon ein elektrisches Ventil 4 ansteuert, das das Stellgerät 1 über zwei hier nicht gezeigte Abluftanschlüsse mit Druckluft versorgt. In Abhängigkeit von der Druckluftversorgung ändert das Stellgerät 1 die Schwenkposition oder behält sie bei.

Der Stellungsregler 3 weist eine außen liegende pneumatische Schnittstelle 5 zur Verbindung mit dem Stellgerät 1 und eine innere Schnittstelle 6 zur Verbindung mit dem Ventil 4 auf.

Figur 2 zeigt den Gehäuseboden 7 des geöffneten Stellungsreglers 3 mit einer Durchführungsöffnung 8 für die Welle 2. Die hier nicht sichtbare äußere Schnittstelle 5 zu dem Stellgerät 1 weist einen Zuluftanschluss zur Zuführung von Druckluft in den Stellungsregler 3 und zwei Abluftanschlüsse auf. Die innere Schnittstelle 6 weist in demselben Anschlussmuster einen zusätzlichen Zuluftanschluss 9 und zwei zusätzliche Abluftanschlüsse 10 und 11 auf, die mit den entsprechenden Anschlüssen der außen liegenden Schnittstelle 5 fluchten. Ferner sind zwei Gewindebohrungen 12 und 13 zur Befestigung des Ventils 4 vorgesehen. Das Ventil 4 enthält in demselben Anschlussmuster wie die innere Schnittstelle 6 einen ventileigenen Zuluftanschluss 14 und zwei weitere Abluftanschlüsse 15 und 16. Das Anschlussmuster ist radialsymmetrisch, wobei der Zuluftanschluss 9 bzw. 14 in der Mitte liegt und die Abluftanschlüsse 10, 11 bzw. die Steuerluftanschlüsse 15, 16 einander diagonal gegenüberliegen. Das Ventil 4 lässt sich also in zwei um 180° zueinander gedrehten Einbaulagen in dem Stellungsregler 3 montieren, wobei in der einen, hier gezeigten Einbaulage der Steuerluftanschluss 15 des Ventils 4 mit dem Abluftanschluss 10 der inneren Schnittstelle 6 und der Steuerluftanschluss 16 mit dem Abluftanschluss 11 fluchtet und in der anderen um 180° gedrehten Einbaulage der Steuerluftanschluss 15 des Ventils 4 mit dem Abluftanschluss 11 der inneren Schnittstelle 6 und der Steuerluftanschluss 16 mit dem Abluftanschluss 10 fluchtet. Elektrische Anschlüsse 17, 18 sind in doppelter Ausführung auf zwei einander gegenüberliegenden Seiten des Ventils 4 vorgesehen, so dass in jeder Einbaulage des Ventils 4 eine der beiden Seiten mit den Anschlüssen 17 bzw. 18 in ein und dieselbe Richtung zeigt. Die elektrische Verbindung des Ventils 4 mit der übrigen, hier nicht gezeigten Elektronik des Stellungsreglers ist somit von der Einbaulage des Ventils 4 unabhängig.

## Patentansprüche

1. Elektropneumatischer Stellungsregler mit einer außen liegenden pneumatischen Schnittstelle (5), die einen Zuluftanschluss und zwei Abluftanschlüsse zum Anschluss eines pneumatisch antreibbaren Stellgeräts (1) aufweist, und mit einem in dem Stellungsregler (3) angeordneten elektrisch steuerbaren Ventil (4), das über einen ventileigenen Zuluftanschluss (14) mit dem Zuluftanschluss der Schnittstelle (5) und über zwei ventileigene Steuerluftanschlüsse (15, 16) mit den Abluftanschlüssen der Schnittstelle (5) in Verbindung steht und über die Zuluftanschlüsse (14) zugeführte Druckluft je nach Ansteuerung über die Steuerluftanschlüsse (15, 16) auf die Abluftanschlüsse verteilt, **dadurch gekennzeichnet,**
- **dass** der Stellungsregler (3) über eine innere Schnittstelle (6) für das Ventil (4) mit einem zusätzlichen Zuluftanschluss (9) und zwei zusätzlichen Abluftanschlüssen (10, 11) verfügt, die mit dem Zuluftanschluss und den Abluftanschlüssen der außen liegenden Schnittstelle (5) unmittelbar verbunden sind,
- **dass** das Ventil (4) in zwei unterschiedlichen Einbaulagen montierbar ist und
- **dass** der zusätzliche Zuluftanschluss (9) und die zusätzlichen Abluftanschlüsse (10, 11) der inneren Schnittstelle (6) und der weitere Zuluftanschluss (14) und die Steuerluftanschlüsse (15, 16) des Ventils (4) in übereinstimmenden Anschlussmustern derart angeordnet sind,
- **dass** jeder der beiden Steuerluftanschlüsse (15, 16) des Ventils (4) in den beiden unterschiedlichen Einbaulagen mit jeweils einem anderen der beiden zusätzlichen Abluftanschlüsse (10, 11) der inneren Schnittstelle (6) fluchtend verbunden ist und die Zuluftanschlüsse (14, 9) des Ventils (4) und der inneren Schnittstelle (6) in beiden Einbaulagen des Ventils (4) miteinander fluchtend verbunden sind.

2. Elektropneumatischer Stellungsregler nach Anspruch 1, **dadurch gekennzeichnet, dass** der Zuluftanschluss und die Abluftanschlüsse der äußeren Schnittstelle (5) in demselben Anschlussmuster wie die der inneren Schnittstelle (6) angeordnet sind.

3. Elektropneumatischer Stellungsregler nach Anspruch 1 oder 2, **dadurch gekennzeichnet, dass** elektrische Anschlüsse des Ventils (4) auf einer Seite des Ventils (4) angeordnet sind, deren Lage von der jeweiligen Einbaulage des Ventils (4) unabhängig ist.

4. Elektropneumatischer Stellungsregler nach Anspruch 1 oder 2, **dadurch gekennzeichnet, dass** elektrische Anschlüsse (17, 18) des Ventils (4) in doppelter Ausführung auf zwei Seiten des Ventils (4) angeordnet sind, wobei in jeder der beiden Einbaulagen des Ventils (4) entweder die eine oder die andere der beiden Seiten in ein und dieselbe Richtung zeigt.

5. Elektropneumatischer Stellungsregler nach Anspruch 1 oder 2, **dadurch gekennzeichnet, dass** die innere Schnittstelle (6) über zwei elektrische Steckverbinderteile in einer derartigen Anordnung verfügt, dass elektrische Anschlüsse des Ventils in jeder der beiden Einbaulagen des Ventils (4) mit einem der beiden Steckverbinderteile verbunden sind.

## Claims

1. Electropneumatic position controller having an external pneumatic interface (5) which has a supply-air connection and two discharge-air connections for connection of an actuator (1) which can be pneumatically driven, and having an electrically controllable valve (4) which is arranged in the position controller (3), is connected to the supply-air connection of the interface (5) by means of a supply-air connection (14) which is dedicated to the valve, and is connected to the discharge-air connections of the interface (5) by means of two control-air connections (15, 16) which are dedicated to the valve, and distributes compressed air, which is supplied by means of the supply-air connections (14), to the discharge-air connections as a function of actuation by means of the control-air connections (15, 16), **characterized**
- **in that** the position controller (3) has an inner interface (6) for the valve (4) with an additional supply-air connection (9) and two additional discharge-air connections (10, 11), which connections are directly connected to the supply-air connection and the discharge-air connections of the external interface (5),
- **in that** the valve (4) can be mounted in two different installation positions, and
- **in that** the additional supply-air connection (9) and the additional discharge-air connections (10, 11) of the inner interface (6) and the further supply-air connection (14) and the control-air connections (15, 16) of the valve (4) are arranged in corresponding connection patterns in such a way
- that each of the two control-air connections (15, 16) of the valve (4) is connected in an aligned manner to in each case another of the two additional discharge-air connections (10, 11) of the inner interface (6) in the two different installation positions, and the supply-air connections (14, 9) of the valve (4) and of the inner interface (6) are connected to one another in an aligned manner in the two installation positions of the valve (4).

2. Electropneumatic position controller according to Claim 1, **characterized in that** the supply-air connection and the discharge-air connections of the outer interface (5) are arranged in the same connection pattern as those of the inner interface (6).

3. Electropneumatic position controller according to Claim 1 or 2, **characterized in that** electrical connections of the valve (4) are arranged on a side of the valve (4) whose position is independent of the respective installation position of the valve (4).

4. Electropneumatic position controller according to Claim 1 or 2, **characterized in that** electrical connections (17, 18) of the valve (4) are arranged in duplicate on two sides of the valve (4), with either one or the other of the two sides pointing in one and the same direction in each of the two installation positions of the valve (4).

5. Electropneumatic position controller according to Claim 1 or 2, **characterized in that** the inner interface (6) has two electrical plug connector parts arranged in such a manner that electrical connections of the valve are connected to one of the two plug connector parts in each of the two installation positions of the valve (4).

## Revendications

1. Régulateur électropneumatique de position ayant une interface (5) pneumatique extérieure qui comporte un raccord d'air d'entrée et deux raccords d'air de sortie pour raccorder un actionneur (1) à commande pneumatique, et ayant une électrovanne (4) électrique et placée dans le régulateur de position (3), laquelle vanne est en relation avec le raccord d'air d'entrée de l'interface (5) par l'intermédiaire d'un raccord d'air d'entrée (14) propre à la vanne et avec les raccords d'air de sortie de l'interface (5) par l'intermédiaire de deux raccords d'air de réglage (15, 16) propres à la vanne et répartit sur les raccords d'air de sortie, en fonction de la commande, l'air comprimé acheminé par l'intermédiaire des raccords d'air d'entrée (14) au moyen des raccords d'air de réglage (15, 16), **caractérisé en ce que**
- le régulateur de position (3) est muni d'une interface intérieure (6) pour la vanne (4) comportant un raccord (9) supplémentaire d'air d'entrée et deux raccords (10, 11) supplémentaires d'air de sortie qui sont directement reliés aux raccords d'air d'entrée et aux raccords d'air de sortie de l'interface extérieure (5),
- la vanne (4) peut être montée selon deux positions différentes de montage et
- le raccord (9) supplémentaire d'air d'entrée et les raccords (10, 11) supplémentaires d'air de sortie de l'interface intérieure (6) et l'autre raccord d'air d'entrée (14) ainsi que les raccords d'air de réglage (15, 16) de la vanne (4) sont disposés selon des modèles correspondants de raccordement de telle manière
- que dans les deux positions différentes de montage chacun des deux raccords d'air de réglage (15, 16) de la vanne (4) est respectivement relié en étant aligné à un autre des deux raccords (10, 11) supplémentaires d'air de sortie de l'interface intérieure (6) et que les raccords d'air d'entrée (14, 16) de la vanne (4) et de l'interface intérieure (6) sont reliés l'un à l'autre en étant alignés dans les deux positions de montage de la vanne (4).

2. Régulateur électropneumatique de position selon la revendication 1, **caractérisé en ce que** le raccord d'air d'entrée et les raccords d'air de sortie de l'interface extérieure (5) sont disposés selon le même modèle de raccordement que ceux de l'interface intérieure (6).

3. Régulateur électropneumatique de position selon la revendication 1 ou 2, **caractérisé en ce que** les raccords électriques de la vanne (4) se trouvent d'un côté de la vanne (4) et que leur position ne dépend pas de ce que la vanne (4) ait l'une ou l'autre position de montage.

4. Régulateur électropneumatique de position selon la revendication 1 ou 2, **caractérisé en ce que** les raccords électriques (17, 18) de la vanne (4) sont réalisés en double de deux côtés de la vanne (4) de sorte que dans chacune des deux positions de montage de la vanne (4), soit l'un soit l'autre des deux côtés est orienté dans un seul et même sens.

5. Régulateur électropneumatique de position selon la revendication 1 ou 2, **caractérisé en ce que** l'interface intérieure (6) dispose de deux parties de connecteur électrique dans un agencement tel que des bornes électriques de la vanne sont reliées dans chacune des deux positions de montage de la vanne (4) à l'une des deux parties de connecteur.
